# EUROPÄISCHE PATENTSCHRIFT

(11) **EP 1 772 882 B1**
(45) Veröffentlichungstag und Bekanntmachung des Hinweises auf die Patenterteilung: **26.11.2008**
(21) Anmeldenummer: 05405576.9
(22) Anmeldetag: 10.10.2005
(51) Int. Cl.: H01H 33/24

(54) **Druckgasschalter mit Einrichtung zur elektrischen Feldsteuerung**
Compressed gas electrical breaker with arrangement for controlling the electric field
Interrupteur à gaz comprimé équipé d'un pilotage du champ électrique

(43) Veröffentlichungstag der Anmeldung: 11.04.2007
(73) Patentinhaber: ABB Research Ltd., 8050 Zürich (CH)
(72) Erfinder: Seeger, Martin, 8046 Zürich (CH); Niemeyer, Lutz, 5242 Birr (CH)
(74) Vertreter: ABB Patent Attorneys

(56) Entgegenhaltungen:
- DE-C- 880 338
- US-A- 3 824 360

## Beschreibung

### Technisches Gebiet

Die hier beschriebenen Ausführungsbeispiele der Erfindung betreffen allgemein einen Druckgasschalter, insbesondere für Hoch- oder Mittelspannung.

### Stand der Technik

DE 30 44 836 beschreibt einen Druckgasschalter mit zwei relativ zueinander beweglichen Schaltstücken und mit einer Isolierstoffdüse. Werden die beiden Schaltstücke voneinander getrennt, entsteht ein Schaltlichtbogen, der möglichst schnell zu löschen ist, um unerwünscht hohen Abbrand an den Schaltstücken zu vermeiden. Bei einem solchen Schalter trägt der Lichtbogen Material von den isolierenden Wänden ab, wodurch sich der Druck erhöht, so dass erhitztes Gas in eine Kompressionskammer abfliesst und später als Löschgas verwendet werden kann. Die Isolierstoffdüse lässt das Löschgas von der Kompressionskammer in einen Expansionsraum strömen, um den Schaltlichtbogen zu kühlen und damit zu löschen.

Die Isolierstoffdüse hat an einer Verengung einen darin eingebetteten ringförmig ausgebildeten Einsatz (z. B. aus leitfähigen Materialien, insbesondere Graphit oder mit leitfähigem Material gefülltes Teflon, oder aus Materialien mit einer Dielektrizitätskonstanten grösser 5), der gegenüber den beiden Schaltstücken elektrisch isoliert angeordnet ist, und gegenüber dem ersten Schaltstück eine erste und gegenüber dem zweiten Schaltstück eine zweite Kapazität aufweist. Die Anordnung und die Dimensionierung des Einsatzes sind so gewählt, dass ein bei Anlegen einer Spannung zwischen den Schaltstücken aufgebautes elektrisches Feld im Bereich der Verengung von der Düsenoberfläche in den Kompressionsraum und in den Expansionsraum verdrängt ist.

EP 1 544 881 A1 beschreibt ebenfalls einen Druckgasschalter, bei dem eine Beeinflussung des elektrischen Feldes angestrebt wird. Dazu hat der darin beschriebene Druckgasschalter eine Isolationsdüse mit einem leitfähigen Teil und einem elektrisch isolierenden Teil, der den leitfähigen Teil zumindest teilweise umgibt. An einer inneren Oberfläche der Isolationsdüse bedeckt der isolierende Teil den leitfähigen Teil nicht. Dadurch wird eine gleichmässigere Verteilung des elektrischen Feldes angestrebt.

Die bekannten Druckgasschalter beeinflussen zwar das elektrische Feld, in dem sie es entweder aus dem Bereich der Düsenverengung verdrängen (DE 30 44 836) oder in diesem Bereich gleichmässiger verteilen (EP 1 544 881). Eine erwünschte, flexible Steuerung des elektrischen Feldes scheint bei diesen Druckgasschaltern nicht im gewünschten Umfang möglich zu sein. Hinzu kommt, dass beim aus DE 30 44 836 bekannten Druckgasschalter die Einbettung des Einsatzes fertigungstechnisch aufwendig ist.

"US-A-3 824 360" offenbart einen Schalter gemäß dem Oberbegriff des Patentanspruchs 1.

### Darstellung der Erfindung

Es stellt sich die Aufgabe, einen Druckgasschalter der eingangs genannten Art mit besseren Eigenschaften hinsichtlich Flexibilität und Herstellung bereitzustellen.

Diese Aufgabe wird vom Schalter gemäss Anspruch 1 erfüllt. Der Schalter umfasst einen ersten Lichtbogenkontakt und einen zweiten Lichtbogenkontakt, wobei bei eingeschaltetem Schalter der erste Lichtbogenkontakt mit einem Kontaktbereich des zweiten Lichtbogenkontakts in Kontakt steht und zum Unterbrechen des Schalters mindestens einer der Lichtbogenkontakte entlang einer Achse des Schalters bewegbar ist, und eine Isolierstoffdüse, welche in axialer Richtung erstreckt ist und die Lichtbogenkontakte und/oder eine Lichtbogenlöschzone zwischen den Lichtbogenkontakten umgibt und ein Düsenengnis zur Beblasung eines beim Schalten auftretenden Lichtbogens zwischen den Lichtbogenkontakten aufweist, wobei ferner die Isolierstoffdüse im Bereich des Düsenengnisses einen Teil aufweist, der an seiner der Lichtbogenlöschzone abgewandten Aussenseite mindestens eine Vertiefung aufweist, in der ein Feldelement angeordnet ist, das zu einer Steuerung eines elektrischen Feldes zwischen den Lichtbogenkontakten dient. Die Isolierstoffdüse hat also an ihrer Aussenseite eine Vertiefung oder mehrere Vertiefungen, in der mindestens ein Feldelement vorhanden ist, das während des Ausschaltens zu einer Steuerung des elektrischen Feldes zwischen den Lichtbogenkontakten dient. Nachdem das Feldelement in die Vertiefung eingebracht ist, wird das Feldelement nicht abgedeckt. Dadurch werden Probleme bei der herkömmlichen Einbettung des Feldelements in die Isolierstoffdüse vermieden und die Herstellbarkeit der feldsteuernden Isolierstoffdüse duetlich vereinfacht und verbilligt.

Beispielsweise erstreckt sich die mindestens eine Vertiefung an der Aussenseite des Teils ringförmig um den Teil der Isolierstoffdüse.

In einer Ausführung ist das Feldelement als Beschichtung auf einer Oberfläche der Vertiefung vorhanden. Verschiedene Parameter, wie z.B. die Dicke der Schicht bzw. des Feldelements und die Tiefe und Weite der Vertiefung, können dabei für eine gewünschte Feldsteuerung festgelegt sein.

In einer anderen beispielhaften Ausführung ist das Feldelement ein ringförmiger Körper, der sich entlang der Vertiefung erstreckt. Die Lage und die Grösse des Feldelements kann dabei für die gewünschte Feldsteuerung festgelegt sein. Der ringförmige Körper soll von der Aussenseite her in die Vertiefung einbaubar sein und aus einem leitfähigen und/oder dielektrischen Material bestehen. Desweiteren kann die Düse mehr als eine Vertiefung aufweisen, wobei vorzugsweise jede Vertiefung ein Feldelement enthält.

In einer Ausführung, bei der zwei Isolierstoffdüsen vorhanden sind, beispielsweise eine Haupt- und eine Hilfsdüse, kann die Kombination aus Vertiefung und Feldelement auf einer oder beiden Düsen vorhanden sein. Im ausgeschalteten Zustand des Schalters befindet sich das Feldelement dabei auch zwischen den Lichtbogenkontakten.

Neben der Lage, Grösse und Anzahl von Feldelementen sind weitere Eigenschaften des Feldelementes variabel und erlauben die gewünschte Flexibilität bei der Feldsteuerung. Das Feldelement kann ein massiver oder hohler Körper sein. Ein Hohlkörper als Feldelement kann eine geschlossene oder eine nicht geschlossene Kontur haben. Das Feldelement kann auch einen nichtleitenden (isolierenden) Kern haben, der von einer leitenden Schicht ganz oder nur teilweise umgeben ist.

In vorteilhaften Ausführungen enthält das Feldelement ein Material mit einer dielektrischen Konstante ε >> 1, bevorzugt ε > 5 und insbesondere ein Ferroelektrikum.

### Kurze Beschreibung der Zeichnungen

Weitere Ausgestaltungen, Vorteile, neue Eigenschaften und Anwendungen der Erfindung ergeben sich aus der folgenden detaillierten Beschreibung unter Einbezug der Zeichnungen. In den Zeichnungen haben gleiche Feldelemente die gleichen Bezugszeichen. In den Zeichnungen zeigen:
Figur 1 einen Schnitt durch ein Ausführungsbeispiel eines Gasdruckschalters in ausgeschaltetem Zustand,
Figuren 2-5 verschiedene Ausführungsbeispiele einer Isolationsdüse für einen in Figur 1 gezeigten Gasdruckschalter, und
Figur 6 einen Schnitt durch ein weiteres Ausführungsbeispiel eines Gasdruckschalters.

### Detaillierte Beschreibung einiger Ausführungsbeispiele

Die in den Figuren gezeigten Ausführungsbeispiele eines Gasdruckschalters 1 sind jeweils im wesentlichen rotationssymmetrisch um ihre Achse A aufgebaut, weshalb jeweils nur die Hälfte des jeweiligen Schnitts dargestellt ist.

Figur 1 zeigt eine erste Ausführung des Gasdruckschalters 1 in ausgeschaltetem (d.h. in nichtleitendem) Zustand. Der Schalter 1 besitzt einen ersten oder äusseren Lichtbogenkontakt 2, typischerweise eine Lichtbogenkontakttulpe 2, der sich ringförmig um die Achse A erstreckt, sowie einen zweiten oder inneren Lichtbogenkontakt 3, typischerweise einen Lichtbogenkontaktstift 3, der in der Regel stabförmig oder rohrförmig aufgebaut ist. Im eingeschalteten Zustand (d.h. leitenden Zustand) des Schalters umgibt der äussere Kontakt 2 den inneren Kontakt 3 ringförmig.

Die beiden Lichtbogenkontakte 2, 3 sind relativ zueinander in axialer Richtung durch einen nicht gezeigten mechanischen Antrieb verschiebbar. In einem Ausführungsbeispiel ist der äussere Kontakt 2 ruhend, während der innere Kontakt 3 bewegbar ist, beispielsweise nach links.

Um die Kontakte 2, 3 ist ein zweiteiliger Schalterkörper 4a, 4b für die sogenannten Nennstromkontakte 4a, 4b angeordnet, die niederohmige Kontakte für den Nennstrom bei geschlossenem Schalter zur Verfügung stellen. Die Nennstromkontakte 4a, 4b umgreifen im wesentlichen die Lichtbogenkontakte 2, 3, wie aus Figur 1 ersichtlich. Werden die Nennstromkontakte 4a, 4b getrennt, kommutiert der Strom zu den Lichtbogenkontakten 2, 3. Anschliessend werden die Lichtbogenkontakte 2, 3 getrennt. Dabei entsteht ein stromführender Lichtbogen, der mit Hilfe von Druckgas gelöscht wird. Das Druckgas wird in einem Selbstblas-Leistungsschalter durch den sogenannten Selbstblaseffekt, d. h. durch Selbstaufheizung in einem Heizvolumen und unterstützt durch verdampfendes Isolierstoffdüsenmaterial, und in einem Puffer-Leistungsschalter durch einen Kolben bereitgestellt. Das Druckgas wird dann von der Isolierstoffdüse 5, 9 auf den brennenden Lichtbogen gerichtet, um eine effiziente Beblasung und Lichtbogenlöschung zu erreichen.

Die Isolierstoffdüse 5 des Schalters 1 ist typischerweise am Schalterkörper 4b befestigt. Die Isolierstoffdüse 5 ist beispielsweise aus Kunststoff, insbesondere PTFE, und hat einen rohrförmigen Teil 5a und einen Mündungsteil 5b. Die Teile 5a, 5b haben oftmals im wesentlichen gleiche äussere Durchmesser, aber unterschiedliche innere Durchmesser. Wie aus Figur 1 ersichtlich, nimmt der innere Durchmesser des Mündungsteils 5b vom inneren Durchmesser des Teils 5a ausgehend bis auf ein Minimum an einem Punkt M ab, um ab diesem Punkt M in Richtung des Lichtbogenkontaktstifts 3 wieder zuzunehmen.

Der rohrförmige Teil 5a umgibt die Lichtbogenkontakttulpe 2 ringförmig. Der Mündungsteil 5b ragt über die Kontakttulpe 2 soweit hinaus, dass er im eingeschalteten Zustand in den Schalterkörper 4a bzw. die Nennstromkontakttulpe eindringt und den Lichtbogenkontaktstift 3 ringförmig umgibt. Im ausgeschalteten Zustand (Figur 1) bildet der Mündungsteil 5b im Bereich des Punktes M eine Verengung 6 für ein aus einer Löschkammer strömendes Gas zum Löschen eines Lichtbogens zwischen den Kontakten 2, 3.

In dem in Figur 1 gezeigten Ausführungsbeispiel des Schalter 1 hat die Isolierstoffdüse 5 im Bereich des Mündungsteils 5b an einer äusseren Oberfläche, d. h. an einer der Lichtbogenlöschzone abgewandten Aussenseite, eine ringförmige Vertiefung 7. In dieser Vertiefung 7 ist ein Feldelement 8 angeordnet, das zur Feldsteuerung dient. Das Feldelement 8 ist beispielhaft als eine Schicht auf einer Oberfläche der Vertiefung 7 aufgebracht. Das Feldelement 8 kann aus einem leitfähigen Material oder aus einem Material mit einer hohen Dielektrizitätskonstanten (ε >> 1, bevorzugt ε > 5) sein.

Die Dicke der Schicht kann je nach Material und zu erzielender Feldbeeinflussung gewählt sein. Die Dicke kann beispielsweise etwa 3 mm sein. Ausserdem kann die Tiefe und Weite (Breite) der Vertiefung 7, und damit ihre Oberfläche, nach Massgabe einer zu erzielenden Feldsteuerung im Bereich der Isolierstoffdüse 5, 9 gewählt sein. In Figur 1 bedeckt das Feldelement 8 im wesentlichen die ganze Oberfläche der Vertiefung 7. Es stehen somit die Dicke und die Oberfläche als Parameter zur Verfügung, um die zu erzielende Feldbeeinflussung über das Feldelement 8 zu steuern.

Die Figuren 2-5 zeigen verschiedene Ausführungsbeispiele der Isolierstoffdüse 5, wobei die Isolierstoffdüse 5 zusammen mit den Lichtbogenkontakten 2, 3 gezeigt ist. Zur Vereinfachung der Darstellung sind die Nennstormkontakte 4a, 4b des Schalters 1 weggelassen.

In den gezeigten Ausführungsbeispielen hat der Mündungsteil 5b der Isolierstoffdüse 5 mindestens eine Vertiefung 7, deren Position, Weite und Tiefe je nach Ausführungsbeispiel bzw. je nach Anforderung an die Feldsteuerung variiert.

Im in Figur 2 gezeigten Ausführungsbeispiel ist eine axiale Position der Vertiefung 7 nahe einem Übergang zwischen dem rohrförmigen Teil 5a und dem Mündungsteil 5b gewählt. Das Feldelement 8 ist in die Vertiefung 7 eingebracht und erstreckt sich entlang der Vertiefung 7 in Umfangsrichtung um dem Mündungsteil 5b. Das Feldelement 8 erzeugt eine starke Feldsteuerung. In Verbindung mit dem Schalterkörper 4b wird das Feld nach rechts, also in Richtung des zweiten Lichtbogenkontakts 3 verschoben. Der erste Lichtbogenkontakt 2 und der Bereich zwischen dem erste Lichtbogenkontakt 2 und dem Nennstromkontakt oder Schalterkörper 4b wird entlastet.

Im in Figur 3 gezeigten Ausführungsbeispiel ist die Vertiefung 7 in axialer Richtung zum Lichtbogenkontaktstift 3 hin verschoben und damit relativ weit vom Übergang zwischen dem rohrförmigen Teil 5a und dem Mündungsteil 5b des Isolierstoffdüse 5 angeordnet. Zudem ist die Vertiefung 7 weiter, d. h. in axialer Richtung breiter, und tiefer, d. h. in radialer Richtung tiefer in die Isolierstoffdüse 5 eingelassen, als im Ausführungsbeispiel nach Figur 2. Das Feldelement 8 ist in die Vertiefung 7 eingebracht, z. B. einmontiert oder eingespannt, jedoch nicht von aussen abgedeckt und insbesondere nicht in die Isolierstoffdüse 5 eingebettet. Durch die axiale Position, axiale Erstreckung und radiale Tiefenlage wird der Lichtbogenkontaktstift 3 beim Verlassen des Düsenengnisses 6 und beim Durchlaufen des Übergangs vom zylindrischen Düsenabschnitt 5a zum konischen Düsenabschnitt 5b entlastet, das heisst, das Feld wird aus diesem Bereich hinausgedrückt. In diesem Bereich treten relativ starke Gasdichteschwankungen auf, was zu dielektrischen "Versagern" führen kann. Eine Absenkung der Feldstärke in diesem Bereich ist deshalb sehr wünschenswert.

Im in Figur 4 gezeigten Ausführungsbeispiel ist die Vertiefung 7 wieder nahe am Übergang zwischen dem rohrförmigen Teil 5a und dem Mündungsteil 5b angeordnet. Die Vertiefung 7 ist jedoch in radialer Richtung tiefer als die in Figur 2 gezeigte. Das Feldelement 8 verdrängt hier das Feld im Bereich der Lichtbogenlöschzone nach rechts und links. Vorteilhaft ist dies wiederum für den Lichtbogenkontaktstift 3 beim Durchlaufen des genannten Bereichs.

Im in Figur 5 gezeigten Ausführungsbeispiel hat der Mündungsteil 5b zwei Vertiefungen 7a, 7b. Die Vertiefung 7a ist axial näher an der Lichtbogenkontakttulpe 2 und damit nahe am Übergang zwischen dem rohrförmigen Teil 5a und dem Mündungsteil 5b angeordnet. Die Vertiefung 7a ist ungefähr gleich tief wie die in Figur 2 gezeigte. Die Vertiefung 7b ist axial näher zum Lichtbogenkontaktstift 3 und damit relativ weit vom Übergang angeordnet und hat ungefähr die gleichen Parameter wie die in Figur 3 gezeigte. Die Feldsteuerung erfolgt hier als eine Kombination aus den in Figuren 3 und 4 gezeigten Steuerungsmechanismen. Im Bereich der Lichtbogenlöschzone in der Isolierstoffdüse wird das Feld herausgedrückt. Besonders bei höheren Spannungsebenen können auch drei oder mehrere Vertiefungen 7, 7a, 7b vorhanden und mit Feldsteuerelementen 8 ausgestattet sein.

In den Ausführungsbeispielen gemäss den Figuren 2-5 ist das Feldelement 8 jeweils in die dafür vorgesehene Vertiefung 7, 7a, 7b eingesetzt, ohne dass die Vertiefung 7, 7a, 7b verschlossen wird. Fertigungstechnisch ist dies kostengünstiger als das aus dem Stand der Technik bekannte Einbetten eines Feldelements in das Material der Isolierstoffdüse 5.

Eine weitere Variante des Schalters 1 ist in Figur 6 dargestellt. Hier besitzt der Schalter 1 zusätzlich eine Hilfsdüse 9, die sich im wesentlichen zwischen der Isolierstoffdüse 5 und dem ersten Lichtbogenkontakt 2 (Lichtbogenkontakttulpe 2) erstreckt. Die Hilfsdüse 9 ist beispielsweise aus Kunststoff, insbesondere aus PTFE, und hat ebenfalls einen rohrförmigen Teil 9a und einen Mündungsteil 9b. Der rohrförmige Teil 9a umgibt den ersten Lichtbogenkontakt 2 ringförmig, und der Mündungsteil 9b ragt in Richtung des zweiten Lichtbogenkontakts 3 über den ersten Lichtbogenkontakt 2 hinaus.

In dieser Variante sind die Vertiefung 7 und das Feldelement 8 in der Hilfsdüse 9 vorhanden. In der Hilfsdüse 9 können die Vertiefung 7 und das Feldelement 8 ähnlich positioniert werden, wie oben mit Bezug auf die Figuren 1-5 beschrieben ist. Die Vertiefung 7 und das Feldelement 8 nehmen in der Hilfsdüse 9 demnach die gleiche Funktion wahr wie in der Isolationsdüse 5.

In Figur 6 übernimmt die so ausgestaltete Hilfsdüse 9 die angestrebte Feldsteuerung, so dass die Isolationsdüse 5 keine Vertiefung 7 und kein Feldelement 8 enthält. In einem anderen Ausführungsbeispiel können sowohl die Hilfsdüse 9 als auch die Hauptdüse 5, die gemeinsam die Isolierstoffdüse 5, 9 bilden, mit den genannten Feldelementen 8 zur Feldsteuerung ausgestattet sein.

Neben der Lage, Grösse und Anzahl von Feldelementen 8 sind weitere Eigenschaften des Feldelementes 8 variabel vorgebbar. Das Feldelement 8 kann ein massiver oder hohler Körper sein. Ein Hohlkörper als Feldelement 8 kann eine geschlossene oder eine nicht geschlossene Kontur haben. Bei nicht geschlossener Kontur weist das Feldelement 8 einen konkaven Bereich an der Oberfläche auf. Das Feldelement 8 kann auch einen nichtleitenden (isolierenden) Kern haben, der von einer leitenden Schicht ganz oder nur teilweise umgeben ist.

In den gezeigten Ausführungsbeispielen können somit verschiedene Parameter des Feldelements 8, insbesondere die axiale Lage, axiale Erstreckung, radiale Tiefenlage bzw. Versenkung, Grösse, Form, Masse, Dielektrizitätskontakte ε oder Leitfähigkeit, frei gewählt sein. Dadurch kann die elektrische Feldverteilung zwischen den Kontakten 2,3, 4a, 4b und insbesondere im Bereich der Lichtbogenlöschzone bei gelöschtem Lichtbogen gezielt und effektiv beeinflusst werden.

Die erfindungsgemässe Isolierstoffdüse 5, 9 kann beispielsweise in einem Leistungsschalter, wie einem Hochspannungsschalter oder Hochstromschalter, oder in einem Trenner mit Lichtbogenkontakten eingebaut sein.

### Bezugszeichenliste

- A: Achse
- M: Punkt
- 2: erster oder äusserer Lichtbogenkontakt, Lichtbogenkontakttulpe
- 3: zweiter oder innerer Lichtbogenkontakt, Lichtbogenkontaktstift
- 4a: Schalterkörper, Nennstromkontakttulpe
- 4b: Schalterkörper, Nennstromkontaktstift
- 5: Isolierstoffdüse, Hauptdüse
- 5a: rohrförmiger Teil
- 5b: Mündungsteil
- 6: Verengung, Düsenkanalverengung
- 7: Vertiefung
- 7a: erste Vertiefung
- 7b: zweite Vertiefung
- 8: Feldelement
- 9: Isolierstoffdüse, Hilfsdüse

## Patentansprüche

1. Schalter (1) mit einem ersten Lichtbogenkontakt (2) und einem zweiten Lichtbogenkontakt (3), wobei bei eingeschaltetem Schalter (1) der erste Lichtbogenkontakt (2) mit einem Kontaktbereich (8) des zweiten Lichtbogenkontakts (3) in kontakt steht, wobei zum Unterbrechen des Schalters (1) mindestens einer der Lichtbogenkontakte (2, 3) entlang einer Achse (A) des Schalters (1) bewegbar ist, und
mit einer Isolierstoffdüse (5, 9), welche in axialer Richtung erstreckt ist und die Lichtbogenkontakte (2,3) und/oder eine Lichtbogenlöschzone zwischen den Lichtbogenkontakten (2, 3) umgibt und ein Düsenengnis (6) zur Beblasung eines beim Schalten auftretenden Lichtbogens zwischen den Lichtbogenkontakten (2, 3) aufweist, **dadurch gekennzeichnet, dass**
die Isolierstoffdüse (5, 9) im Bereich des Düsenengnisses (6) einen Teil (5b, 9b) aufweist, der an seiner der Lichtbogenlöschzone abgewandten Aussenseite mindestens eine Vertiefung (7, 7a, 7b) aufweist, in der ein Feldelement (8) angeordnet ist, das zu einer Steuerung eines elektrischen Feldes zwischen den Lichtbogenkontakten (2, 3) dient.

2. Schalter (1) nach Anspruch 1, **dadurch gekennzeichnet, dass** sich die mindestens eine Vertiefung (7, 7a, 7b) an der Aussenseite des Teils (5b, 9b) ringförmig um den Teil (5b, 9b) der Isolierstoffdüse (5, 9) erstreckt.

3. Schalter (1) nach einem der Ansprüche 1-2, **dadurch gekennzeichnet, dass** das Feldelement (8) eine leitfähige und/oder dielektrische Schicht auf einer Oberfläche der Vertiefung (7) ist.

4. Schalter (1) nach einem der Ansprüche 1-2, **dadurch gekennzeichnet, dass** das Feldelement (8) ein ringförmiger Körper ist, der von der Aussenseite her in die Vertiefung (7, 7a, 7b) einbaubar ist und der aus einem leitfähigen und/oder dielektrischen Material besteht.

5. Schalter (1) nach Anspruch 4, **dadurch gekennzeichnet, dass** der ringförmige Körper hohl ist.

6. Schalter (1) nach Anspruch 4, **dadurch gekennzeichnet, dass** der ringförmige Körper einen nichtleitenden Kern und eine leitfähige Oberfläche hat, die den nichtleitenden Kern mindestens teilweise umgibt.

7. Schalter (1) nach einem der vorangehenden Ansprüche, **dadurch gekennzeichnet, dass** an der Aussenseite des Teils (5b, 9b) der Isolierstoffdüse (5, 9) zwei Vertiefungen (7a, 7b) vorhanden sind, wobei jede Vertiefung (7a, 7b) ein Feldelement (8) enthält.

8. Schalter (1) nach einem der vorangehenden Ansprüche, **dadurch gekennzeichnet, dass** das Feldelement (8) ein Material mit einer dielektrischen Konstante ε >> 1, bevorzugt ε > 5, und insbesondere ein Ferroelektrikum umfasst.

9. Schalter (1) nach einem der vorangehenden Ansprüche, **dadurch gekennzeichnet, dass**
- der Teil (5b, 9b) ein Mündungsteil (5b, 9b) der Isolierstoffdüse (5, 9) ist, und/oder
- die Isolierstoffdüse (5, 9) eine Hauptdüse (5) und/oder eine Hilfsdüse (9) in einem Leistungsschalter (1) ist, und/oder
- die Isolierstoffdüse (5, 9) aus Kunststoff, insbesondere PTFE, ist.

10. Schalter (1) nach einem der vorangehenden Ansprüche, **dadurch gekennzeichnet, dass**
- der Schalter (1) ein Selbstblas-Leistungsschalter oder ein Puffer-Leistungsschalter ist, und/oder
- der Schalter (1) ein Hochspannungsschalter oder ein Hochstromschalter oder ein Trenner ist.

## Claims

1. Circuit breaker (1) with a first arc contact (2) and a second arc contact (3), wherein, with the circuit breaker (1) made, the first arc contact (2) is in contact with a contact region (8) of the second arc contact (3), wherein, to break the circuit breaker (1), at least one of the arc contacts (2, 3) is movable along an axis (A) of the circuit breaker, and with an insulated material nozzle (5, 6), which is made to extend in the axial direction and surrounds the arc contacts (2, 3) and/or an arc quenching zone between the arc contacts (2, 3) and has a nozzle constriction (6) for blasting an arc between the arc contacts (2, 3) that occurs during making, **characterized in that** the insulating nozzle (5, 9) has in the region of the nozzle constriction (6) a part (5b, 9b) which has on its outer side, facing away from the arc quenching zone, at least one depression (7, 7a, 7b), in which a field element which serves for controlling an electric field between the arc contacts (2, 3) is arranged.

2. Circuit breaker (1) according to Claim 1, **characterized in that** the at least one depression (7, 7a, 7b) on the outer side of the part (5b, 9b) is made to extend annularly around the part (5b, 9b) of the insulating nozzle (5, 9).

3. Circuit breaker (1) according to either of Claims 1 and 2, **characterized in that** the field element (8) is a conductive and/or dielectric layer on a surface of the depression (7).

4. Circuit breaker (1) according to either of Claims 1 and 2, **characterized in that** the field element (8) is an annular body, which can be made to fit from the outer side into the depression (7, 7a, 7b) and consists of a conductive and/or dielectric material.

5. Circuit breaker (1) according to Claim 4, **characterized in that** the annular body is hollow.

6. Circuit breaker (1) according to Claim 4, **characterized in that** the annular body has a non-conducting core and a conductive surface, which at least partially surrounds the non-conducting core.

7. Circuit breaker (1) according to one of the preceding claims, **characterized in that** two depressions (7a, 7b) are present on the outer side of the part (5b, 9b) of the insulating nozzle (5, 9), each depression (7a, 7b) containing a field element (8).

8. Circuit breaker (1) according to one of the preceding claims, **characterized in that** the field element (8) comprises a material with a dielectric constant ε >> 1, with preference ε > 5, and in particular comprises a ferroelectric material.

9. Circuit breaker (1) according to one of the preceding claims, **characterized in that**
- the part (5b, 9b) is a mouth part (5b, 9b) of the insulating nozzle (5, 9), and/or
- the insulating nozzle (5, 9) is a main nozzle (5) and/or an auxiliary nozzle (9) in a power circuit breaker (1), and/or
- the insulating nozzle (5, 9) is made of plastic, in particular PTFE.

10. Circuit breaker (1) according to one of the preceding claims, **characterized in that**
- the circuit breaker (1) is a self-blast circuit breaker or a buffer circuit breaker, and/or
- the circuit breaker (1) is a high-voltage circuit breaker or a high-current circuit breaker or an interrupter.

## Revendications

1. Interrupteur (1) avec un premier contact d'arc électrique (2) et un deuxième contact d'arc électrique (3), dans lequel, lorsque l'interrupteur (1) est enclenché, le premier contact d'arc électrique (2) est en contact avec une zone de contact (8) du deuxième contact d'arc électrique (3), dans lequel, pour ouvrir l'interrupteur (1), au moins un des contacts d'arc électrique (2, 3) est mobile le long d'un axe (A) de l'interrupteur (1), et avec une douille en matière isolante (5, 9), qui s'étend en direction axiale et qui entoure les contacts d'arc électrique (2, 3) et/ou une zone d'extinction de l'arc électrique entre les contacts d'arc électrique (2, 3) et présente un étranglement de douille (6) pour le soufflage d'un arc électrique jaillissant entre les contacts d'arc électrique lors de la commutation, **caractérisé en ce que** la douille en matière isolante (5, 9) présente dans la région de l'étranglement de douille (6) une partie (5b, 9b) qui présente, sur sa face extérieure située à l'opposé de la zone d'extinction de l'arc électrique, au moins un creux (7, 7a, 7b) dans lequel est disposé un élément de champ (8), qui sert pour le pilotage d'un champ électrique entre les contacts d'arc électrique (2, 3).

2. Interrupteur (1) selon la revendication 1,
**caractérisé en ce que** l'au moins un creux (7, 7a, 7b) s'étend sous forme annulaire sur la face extérieure de la partie (5b, 9b) autour de la partie (5b, 9b) de la douille en matière isolante (5, 9).

3. Interrupteur (1) selon l'une quelconque des revendications 1 et 2, **caractérisé en ce que** l'élément de champ (8) est une couche conductrice et/ou diélectrique sur une surface du creux (7).

4. Interrupteur (1) selon l'une quelconque des revendications 1 et 2, **caractérisé en ce que** l'élément de champ (8) est un corps annulaire, qui peut être inséré par la face extérieure dans le creux (7, 7a, 7b) et qui se compose d'une matière conductrice et/ou diélectrique.

5. Interrupteur (1) selon la revendication 4, **caractérisé en ce que** le corps annulaire est creux.

6. Interrupteur (1) selon la revendication 4, **caractérisé en ce que** le corps annulaire comprend un noyau non conducteur et une surface conductrice, qui entoure au moins en partie le noyau non conducteur.

7. Interrupteur (1) selon l'une quelconque de revendications précédentes, **caractérisé en ce qu'**il se trouve sur la face extérieure de la partie (5b, 9b) de la douille en matière isolante (5, 9) deux creux (7a, 7b), dans lequel chaque creux (7a, 7b) contient un élément de champ (8).

8. Interrupteur (1) selon l'une quelconque des revendications précédentes, **caractérisé en ce que** l'élément de champ (8) comprend une matière avec une constante diélectrique ε >> 1, de préférence ε > 5, et en particulier un ferroélectrique.

9. Interrupteur (1) selon l'une quelconque des revendications précédentes, **caractérisé en ce que**
- la partie (5b, 9b) est une pièce d'embouchure (5b, 9b) de la douille en matière isolante (5, 9), et/ou
- la douille en matière isolante (5, 9) est une douille principale (5) et/ou une douille auxiliaire (9) dans un interrupteur de puissance (1), et/ou
- la douille en matière isolante (5, 9) est en matière synthétique, en particulier en PTFE.

10. Interrupteur (1) selon l'une quelconque des revendications précédentes, **caractérisé en ce que**
- l'interrupteur (1) est un interrupteur de puissance à autoextinction ou un interrupteur de puissance tampon, et/ou
- l'interrupteur (1) est un interrupteur à haute tension ou un interrupteur pour fortes intensités ou un sectionneur.
